# FASCICULE DE BREVET EUROPEEN

(11) **EP 0 911 239 B1**
(45) Date de publication et mention de la délivrance du brevet: **27.08.2003**
(21) Numéro de dépôt: 98402637.7
(22) Date de dépôt: 23.10.1998
(51) Int. Cl.: B61F 3/16, B61F 3/04, B61C 9/50

(54) **Bogie comprenant un ou plusieurs essieux pour véhicule ferroviaire à plancher bas intégral**
Ein- oder mehrachsiges Drehgestell für Niederflurschienenfahrzeuge
Bogie with one or more axles for a low-floor vehicle

(30) Priorité: 23.10.1997 FR 9713290
(43) Date de publication de la demande: 28.04.1999
(73) Titulaire: GEC ALSTHOM TRANSPORT SA, 75116 Paris (FR)
(72) Inventeur: Brun, Stéphane, 71200 Le Creusot (FR); Loiseau, Jean Christophe, 71200 Le Creusot (FR); Rodet, Alain, 71200 Le Creusot (FR)
(74) Mandataire: Gosse, Michel

(56) Documents cités:
- EP-A- 0 318 920
- EP-A- 0 428 091
- DE-A- 4 419 362

## Description

La présente invention concerne un bogie comprenant un ou plusieurs essieux destiné à équiper un véhicule du type à "plancher bas" intégral.

Par véhicule à plancher bas intégral il faut comprendre un véhicule pour lequel le plancher pour passagers ne présente pas de marche pour l'accès au véhicule.

Dans un tel véhicule à plancher bas intégral, le plancher pour passagers se situe, typiquement, à environ 350 mm au dessus du niveau du rail.

Le véhicule à plancher bas est par exemple un véhicule ferroviaire du type tramway.

Il est connu du brevet DE-A1-44 19 362 un bogie à moteur par fil de rail pour véhicule à plancher bas comportant un essieu constitué d'une poutre porteuse supportant la charge et recevant des moyeux portant des roues.

Les véhicules à plancher bas de l'art antérieur utilisent principalement les architectures de bogies suivantes:
- le bogie quadrimoteur (un moteur par roue},
- le bogie bimoteur à un moteur par file de non par essieu,
- le bogie mixte à un essieu moteur et un essieu porteur, dont l'essieu moteur est entraîné par un moteur placé à l'extérieur du bogie.

La première architecture a comme avantage, grâce présence d'un moteur par roue, d'avoir des roues indépendantes en rotation qui facilitent l'inscription en courbe du bogie.

La première architecture présente l'inconvénient majeur de générer un coût élevé de la fonction motorisation (équipement électrique de moteurs, réducteurs}.

La première architecture présente également l'inconvénient de ne pas permettre de bénéficier du principe d'auto stabilisation mécanique de l'essieu ferroviaire apportée par la conicité des tables de roulement des roues calées sur un même arbre.

La deuxième architecture a pour inconvénient majeur un encombrement longitudinal général d'essieu trop important pour permettre d'obtenir un véhicule à plancher bas intégral.

En d'autres termes, la deuxième architecture présente l'inconvénient de ne pas permettre de positionner, dans la caisse et au droit du bogie, typiquement seize sièges dans le sens de la marche, du fait de la disposition longitudinale des moteurs au dessus des rails.

La deuxième architecture présente également l'inconvénient de ne pas permettre non plus de bénéficier du principe d'auto stabilisation mécanique de l'essieu ferroviaire apportée par la conicité des tables de roulement des roues calées sur un même arbre.

La troisième architecture présente l'inconvénient de ne pas permettre de disposer, dans la caisse et aux quatre coins du bogie, des portes d'accès, du fait de la disposition du moteur à l'extérieur du bogie et donc sous la caisse.

La troisième architecture présente également l'inconvénient de ne pas permettre de réaliser un bogie intégralement moteur du fait qu'il est nécessaire d'implanter au minimum deux portes d'accès dans la caisse à proximité du bogie.

En générale, le dispositif de transmission du mouvement du moteur aux roues par essieu tournant est placé trop haut pour permettre l'obtention d'un véhicule à plancher bas.

Aussi un but de l'invention est-il un bogie comprenant un ou plusieurs essieux destiné à équiper un véhicule du type à plancher bas intégral, ne présentant pas les inconvénients des bogies de l'art antérieur et présentant un encombrement longitudinal général d'essieu réduit pour permettre d'obtenir un véhicule à plancher bas intégral.

Le bogie comprenant un ou plusieurs essieux destiné à équiper un véhicule du type à plancher bas intégral est tel que caractérisé ci-après.

Un avantage de l'essieu du bogie de l'invention est d'obtenir un essieu modulaire, motorisé ou non, dont l'association par paire crée une gamme de bogies qui permet:
- de positionner en caisse au droit du bogie, typiquement seize sièges dans le sens de la marche,
- de s'adapter à différentes solutions de motorisation, à savoir:
   . un moteur par roue, le bogie étant alors du type quadrimoteur,
   . un moteur par essieu, le bogie étant alors du type bimoteur, avec localisation des deux moteurs à droite ou à gauche ou suivant les diagonales du bogie,
   . un bogie avec un essieu moteur, issu du bogie de type quadrimoteur (à un moteur par roue) ou issu du bogie de type bimoteur (à un moteur par essieu) , et un essieu porteur,
- de bénéficier soit du principe d'auto stabilisation mécanique de l'essieu ferroviaire apportée par la conicité des tables de roulement des roues liées à un même arbre, soit de roues indépendantes en rotation,
- de s'adapter à différentes configurations d'empattement de bogie,
- d'assurer une importante synergie entre le bogie moteur et le bogie porteur associé,
- d'assurer une bonne accessibilité aux pièces d'usure (bandage de roue élastique, disque de frein )
- de se dispenser de l'équipement de tour en fosse habituellement nécessaire à l'opération de reprofilage des roues.

D'autres buts, caractéristiques et avantages de l'invention apparaîtront à la lecture de la description de bogies motorisés de l'art antérieur et du mode de réalisation préféré d'un essieu ou couple d'essieux formant bogie destiné à équiper un véhicule du type à plancher bas selon l'invention, description faite en liaison avec les dessins dans lesquels:
- la figure 1 est une vue schématique d'un bogie motorisé de l'art antérieur de type quadrimoteur,
- la figure 2 est une vue schématique d'un bogie motorisé de l'art antérieur de type bimoteur par file de rail,
- la figure 3 représente schématiquement un bogie motorisé de l'art antérieur de type mixte à un essieu moteur et un essieu porteur, dont l'essieu moteur est entraîné par un seul moteur placé à l'extérieur du bogie.
- la figure 4 est une vue schématique du bogie motorisé de type bimoteur, muni de deux essieux conformément à l'invention dans une configuration à un moteur par essieu,
- les figures 5 à 8 représentent un essieu conforme à l'invention dans une configuration à un moteur par essieu.

Dans le bogie motorisé de type quadrimoteur de l'art antérieur représenté à la figure 1, chaque roue est entraînée par un ensemble moto-réducteur accolé à la roue. Les quatre roues sont alors indépendantes en rotation.

Dans le bogie motorisé de type bimoteur par file de rail de l'art antérieur représenté à la figure 2, chaque moteur entraîne par l'intermédiaire de deux réducteurs les deux roues situées du même coté du bogie.

Les deux roues situées du même côté sont donc liées en rotation mais il y a indépendance en rotation des roues de la file droite du bogie avec les roues de la filé gauche.

Dans le bogie motorisé de type mixte de l'art antérieur à un essieu moteur et un essieu porteur, représenté à la figure 3, le moteur de l'essieu motorisé est placé hors du bogie, longitudinalement sous la caisse.

Le moteur entraîne par l'intermédiaire d'un arbre de type à cardans un couple conique logé dans un réducteur placé à proximité de l'une des deux roues. Du couple conique le mouvement est envoyé sur l'une des roues directement par un train d'engrenages plan et sur la deuxième roue par un deuxième train d'engrenages plan identique au précédent mais par l'intermédiaire d'un arbre de liaison situé suffisamment bas pour permettre un plancher du véhicule, par exemple à 350 mm au dessus du niveau du rail.

Dans le bogie motorisé de type bimoteur, muni de deux essieux selon l'invention dans une configuration à un moteur par essieu (figure 4), le moteur de l'essieu entraîne un double train d'engrenages.

Le moteur entraîne un premier étage à partir duquel le mouvement est distribué, par l'intermédiaire d'un deuxième étage, directement sur la roue côté moteur et via un arbre de transmission (passant sous la partie basse du plancher de caisse, par exemple à 350mm) sur la roue côté opposé au moteur.

Les deux essieux sont reliés l'un à l'autre par deux longerons dont l'une des extrémités de chacun d'entre eux est fixée rigidement à l'un des essieux et l'autre extrémité est fixée à l'autre essieu par l'intermédiaire d'une articulation élastique dont le rôle est de permettre au bogie d'absorber les gauches de voie.

Les figures 5 à 8 représentent un essieu conforme à l'invention dans une configuration à un moteur par essieu.

Le tableau 1 montre les différentes configurations possibles procurées par l'essieu conforme à l'invention.

Le tableau 2 montre les différentes configurations possibles de bogies créées à partir de deux essieux selon l'invention.

Dans l'essieu selon l'invention, la caisse Cv du véhicule repose sur la poutre du pont en forme de portique Pr, par l'intermédiaire des suspensions secondaires Sp₁ et Sp₂ placées entre les roues à la verticale de l'essieu.

La poutre du pont Pr reçoit des roulements autour desquels tournent les deux moyeux de roues Mo₁ et Mo₂ qui portent les roues Ro₁ et Ro₂ , ainsi que les disques de frein.

Une première modularité de l'essieu selon l'invention réside alors en ce qu'il peut recevoir un à deux disques de frein Di₁ et Di₂ suivant les configurations et les besoins:
- essieu à roues liées en rotation, un ou deux disques de frein par essieu suivant l'énergie à dissiper,
- essieu à roues indépendantes en rotation, un disque de frein par roue.

Un étrier de freinage Et, accroché à la poutre du pont par les cornes Cr1 et Cr2, coiffe le disque Di1.

Les roues Ro₁ et Ro₂ ne sont pas calées mais boulonnées aux moyeux de roues. Les roues sont donc de ce fait facilement déposables pour être reprofilées sans qu'il y ait besoin de tour en fosse.

La poutre du pont est munie de part et d'autre de chaque appui de suspension secondaire de quatre plages de fixation qui peuvent recevoir, par pont:
- quatre butées transversales si l'essieu selon l'invention est utilisé en essieu seul,
- deux butées transversales Bt₁ et Bt₂ , un longeron de châssis Lc et une articulation de châssis Ac si l'essieu selon l'invention est utilisé par paire pour former un bogie articulé.

Une deuxième modularité de l'essieu selon l'invention réside alors en ce que les interfaces de fixation des butées transversales, longeron de châssis et articulation de châssis sur la poutre du pont sont identiques de façon à pouvoir placer ces organes indifféremment suivant la configuration souhaitée: ceci permet en particulier en modifiant la longueur des longerons de châssis qui relient les deux essieux de procurer un bogie à empattement court, moyen ou long.

La poutre du pont est munie d'une plage de fixation de bielle d'entraînement basse Bb et deux plages de fixation de bielles d'entraînement hautes Bh1 et Bh2, ces deux bielles d'entraînement hautes étant montées par exemple si l'essieu selon l'invention est utilisé en essieu seul.

Sur les moyeux de roue Mo₁ et Mo₂ sont calées les couronnes dentées Co₁ et Co₂ qui, associées aux pignons Pi₁ et Pi₂ forment le deuxième étage de réduction de la chaîne cinématique. Un arbre de liaison Ar peut être monté sur le même axe de rotation que celui des pignons Pi₁ et Pi₂ de façon à lier en rotation les deux roues de l'essieu.

Une troisième modularité de l'essieu selon l'invention réside alors en ce que les deux roues de l'essieu peuvent être indépendantes ou liées en rotation suivant l'absence ou la présence de l'arbre de liaison.

Le premier étage de réduction de la chaîne cinématique est constitué d'un pignon Pj, calé sur l'arbre du moteur, des roues intermédiaires dentées Ri et Rj, et de la roue dentée Rk montée sur le même arbre que les pignons Pi. L'ensemble que constitue le premier étage de réduction est monté dans un carter de mécanique indépendant Ca boulonné à la poutre du pont Pr. Le moteur de traction Mt est flasqué sur ce carter Ca.

Une quatrième modularité de l'essieu selon l'invention réside alors en ce que le carter de mécanique Ca et le moteur Mt peuvent être placés indifféremment de l'un ou l'autre des côtés de l'essieu, ou simultanément des deux côtés permettant ainsi les trois configurations de motorisation suivante:
- un ensemble carter de mécanique Ca et moteur Mt par essieu associé avec un arbre de transmission Ar liant ainsi les deux roues en rotation,
- un ensemble carter de mécanique Ca et moteur Mt par côté sans arbre de transmission Ar rendant ainsi les deux roues indépendantes en rotation,
- un ensemble carter de mécanique Ca et moteur Mt par côté associé avec un arbre de transmission Ar liant les deux roues en rotation (solution où le moteur est physiquement réparti).

La non installation dans l'essieu du moteur Mt, de l'ensemble des engrenages implanté dans le carter de mécanique Ca et la poutre du pont Pr, permet de décliner le bogie moteur en un bogie porteur ce avec une très forte synergie.

Une cinquième modularité de l'essieu selon l'invention réside alors en ce que l'essieu porteur est transformable en essieu moteur par ajout d'organes, et l'essieu moteur transformable en essieu porteur, par suppression d'organes.

## Revendications

1. Bogie comprenant un ou plusieurs essieux destiné à équiper un véhicule du type à plancher bas intégral, ledit essieu ou au moins l'un desdits essieux étant constitué d'une poutre porteuse (Pr) supportant la charge et recevant des moyeux (Mo₁, Mo₂) portant des roues (Ro₁, Ro₂), **caractérisé en ce que** ladite poutre porteuse (Pr) contient au moins une partie des organes assurant la transmission du mouvement entre au moins un moteur (Mt) et lesdites roues (Ro₁, Ro₂) dudit essieu, ledit ou lesdits moteurs (Mt) étant disposés parallèlement audit essieu.

2. Bogie selon la revendication 1, dans lequel ledit ou lesdits moteurs (Mt) de l'essieu entraînent un double train d'engrenages.

3. Bogie selon l'une quelconque des revendications 1 ou 2, dans lequel ledit ou lesdits moteurs entraînent un premier étage à partir duquel le mouvement est distribué, par l'intermédiaire d'un deuxième étage, directement sur la roue côté moteur et via un arbre de transmission (Ar) sur la roue côté opposé au moteur.

4. Bogie selon l'une quelconque des revendications 1 à 3, dans lequel lesdits essieux sont reliés l'un à l'autre par deux longerons dont l'une des extrémités de chacun d'entre eux est fixée rigidement à l'un des essieux et l'autre extrémité est fixée à l'autre essieu par l'intermédiaire d'une articulation élastique.

5. Bogie selon l'une quelconque des revendications 1 à 4, dans lequel au moins une desdites roues (Ro₁, Ro₂) est équipée d'un ensemble disque-étrier de freinage.

6. Bogie selon l'une quelconque des revendications 1 à 5, l'un au moins desdits essieux étant un essieu moteur.

7. Bogie selon l'une quelconque des revendications 1 à 5, l'un au moins desdits essieux étant un essieu porteur.

8. Bogie selon l'une quelconque des revendications 1 à 5, l'un desdits essieux étant un essieu moteur et l'autre essieu étant un essieu porteur.

9. Bogie selon l'une quelconque des revendications 1 à 8, ledit bogie étant à empattement court, moyen ou long.

10. Véhicule du type à plancher bas intégral comportant un bogie selon l'une quelconque des revendications 1 à 9, ledit véhicule étant équipé de seize sièges positionnés en caisse au droit du bogie.

11. Véhicule du type à plancher bas intégral comportant un bogie selon l'une quelconque des revendications 1 à 9, ledit véhicule étant équipé en caisse d'une porte d'accès à chaque coin du bogie.

## Patentansprüche

1. Ein- oder mehrachsiges Drehgestell für Niederflurschienenfahrzeuge, wobei die Achse oder mindestens eine der Achsen aus einem Tragbalken (Pr) besteht, der die Last trägt, und die Naben (Mo₁, Mo₂) aufnimmt, die die Räder (Ro₁, Ro₂) tragen, **dadurch gekennzeichnet, dass** der Tragbalken Pr mindestens einen Teil der Bauteile aufweist, die die Übertragung der Bewegung zwischen mindestens einem Motor (Mt) und den genannten Rädern (Ro₁, Ro₂) der genannten Achse gewährleisten, wobei der genannte Motor (Mt) oder die genannten Motoren (Mt) parallel zu der genannten Achse angeordnet sind.

2. Drehgestell nach Anspruch 1, wobei der Motor oder die Motoren (Mt) der Achse einen doppelten Getriebezug antreiben.

3. Drehgestell nach einem der vorhergehenden Ansprüche, wobei der Motor oder die Motoren eine erste Stufe antreiben, von der aus die Bewegung mit Hilfe einer zweiten Stufe direkt auf das motorseitige Rad und über eine Kraftübertragungswelle (Ar) auf das der Motorseite gegenüberliegende Rad verteilt wird.

4. Drehgestell nach einem der vorhergehenden Ansprüche, wobei die genannten Achsen durch zwei Längsträger miteinander verbunden sind, von denen jeweils ein Ende mit einer der Achsen fest verbunden ist, und das andere Ende mittels eines elastischen Gelenks mit der anderen Achse verbunden ist.

5. Drehgestell nach einem der vorhergehenden Ansprüche, wobei mindestens eines der genannten Räder (Ro₁, Ro₂) mit einer Einheit Bremsscheibe/Bremsgabel ausgestattet ist.

6. Drehgestell nach einem der vorhergehenden Ansprüche, wobei mindestens eine der genannten Achsen eine Antriebsachse ist.

7. Drehgestell nach einem der Ansprüche 1 bis 5, wobei mindestens eine der genannten Achsen eine Laufachse ist.

8. Drehgestell nach einem der Ansprüche 1 bis 5, wobei eine der genannten Achsen eine Antriebsachse ist und die andere Achse eine Laufachse ist.

9. Drehgestell nach einem der vorhergehenden Ansprüche, wobei das Drehgestell einen kurzen, mittleren oder langen Achsabstand hat.

10. Niederflurschienenfahrzeug mit einem Drehgestell nach einem der vorhergehenden Ansprüche, wobei das Niederflurschienenfahrzeug sechzehn Sitzplätze im Wagen-Kasten besitzt, die im rechten Winkel zu dem Drehgestell angeordnet sind.

11. Niederflurschienenfahrzeug mit einem Drehgestell nach einem der Ansprüche 1 bis 9, wobei der Wagen-Kasten des Niederflurschienenfahrzeugs in jeder Ecke des Drehgestells eine Zugangstür aufweist.

## Claims

1. A bogie comprising one or more axles and adapted to be fitted to an integral low-floor vehicle, said axle or at least one of said axles comprising a support beam (Pr) for supporting a load and receiving hubs (Mo1, Mo2) carrying wheels (Rol, Ro2), which bogie is **characterized in that** said support beam (Pr) contains at least some of the units for transmitting motion between at least one motor (Mt) disposed parallel to said axle and said wheels (Rol, Ro2) on said axle.

2. A bogie according to claim 1, wherein said axle motor(s) (Mt) drive a double gear train.

3. A bogie according to either claim 1 or claim 2, wherein said motor(s) drive(s) a first stage from which motion is transmitted via a second stage to the motor side wheel directly and to the wheel on the side opposite the motor via a transmission shaft (Ar).

4. A bogie according to any of claims 1 to 3, wherein said axles are interconnected by two longitudinal members, one end of each of which is fixed rigidly to one of the axles and the other end of each of which is fixed to the other axle via an elastic articulation.

5. A bogie according to any of claims 1 to 4, wherein at least one of said wheels (Ro1, Ro2) is fitted with a brake disc and caliper assembly.

6. A bogie according to any of claims 1 to 5, wherein at least one of said axles is a motor axle.

7. A bogie according to any of claims 1 to 5, wherein at least one of said axles is a support axle.

8. A bogie according to any of claims 1 to 5, wherein one of said axles is a motor axle and the [sic] other axle is a support axle.

9. A bogie according to any of claims 1 to 8 having a short, medium or long wheelbase.

10. An integral low-floor vehicle including a bogie according to any of claims 1 to 9 and equipped with 16 seats positioned in the body in line with the bogie.

11. An integral low-floor vehicle including a bogie according to any of claims 1 to 9 and wherein the body is provided with an access door at each corner of the bogie.
